# EUROPÄISCHE PATENTANMELDUNG

(11) **EP 1 883 273 A1**
(43) Veröffentlichungstag der Anmeldung: **30.01.2008**
(21) Anmeldenummer: 07112118.0
(22) Anmeldetag: 10.07.2007
(51) Int. Cl.: H04R 25/00

(54) **Steuergerät und Verfahren zur drahtlosen Audiosignalübertragung im Rahmen einer Hörgeräteprogrammierung**

(30) Priorität: 28.07.2006 DE 102006035127
(71) Anmelder: Siemens Audiologische Technik GmbH, 91058 Erlangen (DE)
(72) Erfinder: Alber, Daniel, 91058 Erlangen (DE); Lotter, Thomas, 90409 Nürnberg (DE); Reithinger, Jürgen, 91077 Neunkirchen am Brand (DE)
(74) Vertreter: Maier, Daniel Oliver

(57) **Zusammenfassung**

Es wird ein Verfahren zum Programmieren eines Hörgeräts (10), beschrieben, bei dem Audiodaten und Programmierdaten von einer Programmiervorrichtung (20) zum Hörgerät (10) übertragen werden,
wobei die Audiodaten und die Programmierdaten in Datenpakete umgesetzt und über einen gemeinsamen Kanal einer digitalen Funkverbindung (30) von der Programmiervorrichtung (20) zum Hörgerät (10) übertragen werden.

## Beschreibung

Die Erfindung betrifft ein Verfahren zum Steuern eines Hörgeräts, wobei im Rahmen einer Programmierung Steuerdaten und Audiodaten von einem Steuergerät gemeinsam über eine drahtlose Verbindung zum Hörgerät übertragen werden. Die Datenübertragung erfolgt dabei vorzugsweise als Datenpakete mithilfe eines induktiven Kurzstreckenfunkverfahrens.

In den Anfängen der Hörgerätetechnik dienten Hörgeräte lediglich als einfache Schallverstärker. Da bei einer Hörschädigung typischerweise nicht alle Frequenzen gleichmäßig betroffen sind, einige Frequenzen also besser wahrgenommen werden können als andere, ist für eine optimale Kompensation des Hörschadens die frequenzabhängige Verstärkung notwendig. Erst durch den Einsatz von Filterschaltungen konnte die Übertragungscharakteristik der Hörgeräte, also die Art und Weise, wie ein Audiosignal durch die Bestandteile des Hörgeräts verändert wird, soweit individuell angepasst werden, dass ein realistischer Höreindruck möglich wurde. Die zunächst mithilfe analoger Technik realisierten Filterschaltungen wurden im Laufe der Entwicklung immer ausgereifter, wobei mit der steigenden Komplexität dieser Schaltungen sich auch eine Vielzahl von Einstellungs- und Steuerungsmöglichkeiten ergaben. Bei Hörgeräten neuerer Bauart lässt sich die Signalverarbeitung der vom Hörgerätemikrofon empfangenen Audiosignale daher so anpassen, dass sie den individuellen Bedürfnissen des jeweiligen Hörgeräteträgers entspricht. Die optimale Einstellung der Hörgeräteparameter ist Ziel der Hörgeräteanpassung, die in der Regel durch einen Hörgeräteakustiker durchgeführt wird.

Ein wesentlicher Vorteil analoger Technik ist, dass die Signale in Echtzeit verarbeitet werden. Allerdings können Einstellungen an analogen Signalverarbeitungsschaltungen aufgrund der geringen Baugröße der Hörgeräte nur eingeschränkt vorgenommen werden. Auch das für die analoge Signalverarbeitung typische Rauschen stellt ein nicht unerhebliches Problem dar. Die Nachteile analoger Technik konnten erst durch den Einzug digitaler Signalverarbeitungsschaltungen in der Hörgerätetechnik vermieden werden. Programmierbare Hörgeräte eröffnen prinzipiell neue Freiheitsgrade bei der Festlegung der Funktionalität eines Hörgeräts. Die Art der Signalverarbeitung ist dabei völlig frei festlegbar und in Form von Programmen im Hörgerät ausführbar. Erst die Entwicklung digital programmierbarer Hörgeräte machte es daher möglich, mehrere alternative Hörprogramme vorzusehen, die z.B. zur optimalen Wahrnehmung von Sprache vor verschiedenen Geräuschkulissen vorgesehen sind.

Die auf dem Markt befindlichen Hörgeräte weisen im wesentlichen die gleichen Grundbestandteile auf. Neben einem Mikrophon, einer Signalverarbeitungseinrichtung und einem elektroakustischen Wandler, in der Regel ein Lautsprecher, verfügen moderne Hörgeräte auch über eine programmierbare Steuereinrichtung, die die Signalverarbeitungseinrichtung steuert, um die Übertragungscharakteristik des Hörgeräts individuell einzustellen. Die Steuereinrichtung wird dabei vorzugsweise mithilfe audiometrisch gewonnener Daten programmiert.

Da das Hörgerät selbst aufgrund der geringen Baugröße seines Gehäuses in der Regel keine komplexen Steller aufweist, muss es in einer Programmiersitzung mithilfe eines externen Steuergeräts programmiert werden. Bei der Programmierung werden reale Alltagsituationen simuliert. Über das Steuergerät können hierzu verschiedene Audiobeispiele in das Hörgerät eingespielt werden, die nach einer Signalverarbeitung im Hörgerät durch den Hörgeräteträger qualitativ beurteilt werden. Dieses Feedback erlaubt dem Hörgeräteakustiker manuelle Einstellung einzelner Parameter während der Feinabstimmung. Typischerweise weist das Steuergerät bzw. ein am Steuergerät angeschlossener externer Anpassrechner hierzu entsprechende Eingabeeinrichtungen auf. Die Anpassung des Hörgeräts erfolgt dabei vorzugsweise in mehreren Stufen. So kann zunächst anhand audiometrisch ermittelter Parameter eine Vorprogrammierung und anschleißend die manuelle Feinabstimmung des Hörgeräts erfolgen.

Während der Feinabstimmung ist es notwendig, Audiosignale mit einer möglichst optimalen Qualität zum Hörgerät zu übertragen. Daher wird das Hörgerät zur Programmierung Herkömmlicherweise über ein spezielles Audiokabel mit dem Programmiergerät verbunden. Da dabei teilweise sehr komplexe Tonfolgen und Geräusche erzeugt bzw. analysiert werden müssen, benötigt die Programmierung des Hörgeräts vergleichsweise viel Rechenleistung. Es ist daher vorteilhaft, für die Programmierung einen externen Anpassrechner zu verwenden, der mit dem Steuergerät verbunden wird. Ein solcher Anpassrechner weist in der Regel eine Bedientastatur auf, über die der Hörgeräteakustiker die entsprechenden Einstellungen vornehmen kann. Das Steuergerät braucht in diesem Fall keine eigene Rechenleistung. Vielmehr kann es dann als eine einfache Fernbedienung ausgebildet sein, die lediglich die Daten des Anpassrechners zum Hörgerät weiterleitet. Eine solche Fernbedienung kann jedoch auch Regler für bestimmte Einstellungen des Hörgeräts, wie z.B. die absolute Lautstärke, enthalten. Ferner kann die Fernbedienung auch einen eigenen Tongenerator aufweisen, der aus Daten, der Anpassrechner berechnet und dem Steuergerät übermittelt, Audiosignale erzeugt. Diese Audiosignale müssen dann nur noch zum Hörgerät übertragen werden. Derart einfache Steuergeräte weisen in der Regel eine entsprechend kleine Baugröße auf, so dass sie auch direkt am Körper getragen werden können. Um eine bessere Bewegungsfreiheit des Hörgeräteträgers während einer Programmiersitzung zu erreichen, kann das Steuergerät dabei anstatt über Kabel auch drahtlos mit dem Anpassrechner verbunden sein.

Bei Programmiersystemen neuerer Bauart können die Steuerdaten für die Programmierung des Hörgeräts bereits mittels drahtloser Datenübertragung vom Steuergerät zum Hörgerät übertragen werden. Hierzu wird auf eine bereits im Hörgerät integrierte drahtlose Schnittstelle zurückgegriffen. Die Audioübertragung erfolgt jedoch auch weiterhin mittels einer speziellen Kabelverbindung. Bei dieser Übertragungsart muss ein Kabel unmittelbar am Hörgerät angebracht werden. Durch das Kabel wird jedoch die Bewegungsfreiheit des Hörgeräteträgers eingeschränkt. Ferner kann ein am Hörgerät zerrendes Kabel den Sitz des Hörgeräts und damit auch den Höreindruck verändern, was sich negativ auf die Hörgeräteanpassung auswirken kann.

Schließlich sind auch analog modulierte Funksysteme bekannt, mit denen Audiosignale von externen Quellen drahtlos ins Hörgerät eingekoppelt werden können. Diese als externe Funkmodule ausgebildeten Geräte werden auf einen Audioschuh des Hörgeräts aufgesteckt. Sie verwenden UKW-Frequenzen und weisen eine eigene Stromversorgung auf. Allerdings ist für jedes Hörgerät ein spezielles Funkmodul notwendig, da Hörgeräte von Hersteller zu Hersteller variieren. Ferner können auf dem Hörgerät aufgesteckte Funkmodule ebenfalls den Sitz des Hörgeräts verändern, was sich ebenfalls negativ auf die Hörgeräteanpassung auswirken kann.

Aufgabe der Erfindung ist es daher, ein Verfahren zum drahtlosen Programmieren eines Hörgeräts bereitzustellen, bei dem das Hörgerät vollständig drahtlos mit einem Steuergerät verbunden werden kann. Diese Verbindung sollte ohne zusätzliche Geräte auskommen. Ferner ist es Aufgabe der Erfindung ein Steuergerät sowie ein Hörgerät zur Durchführung des Verfahrens bereitzustellen. Diese Aufgabe wird erfindungsgemäß durch ein Verfahren nach Anspruch 1, ein Steuergerät nach Anspruch 7 sowie ein Hörgerät nach Anspruch 14 gelöst. Weitere vorteilhafte Ausführungsformen der Erfindung sind in den abhängigen Ansprüchen angegeben.

Gemäß der Erfindung ist ein Verfahren zum Steuern eines Hörgeräts vorgesehen, bei dem Steuerdaten von einem Steuergerät zum Hörgerät drahtlos übertragen werden, um die Übertragungscharakteristik zwischen dem Hörgerätemikrofon und dem Ausgangswandler des Hörgeräts einzustellen. Ferner werden Audiodaten vom Steuergerät zum Hörgerät übertragen, um die aktuelle Übertragungscharakteristik des Hörgeräts zu testen. Die in Datenpakete umgesetzten Audio- und Steuerdaten werden dabei gemeinsam über eine digitale Funkverbindung vom Steuergerät zum Hörgerät übertragen. Die gemeinsame Übertragung der Daten über den gleichen Funkkanal ermöglicht eine vollständig kabellose Anbindung des Hörgeräts an das Steuergerät ohne zusätzliche Geräte. Hierdurch kann die volle Bewegungsfreiheit des Hörgeräteträgers während der Programmierung gewährleistet werden. Gleichzeitig kann damit auch das Risiko reduziert werden, dass das Hörgerät während der Programmierung verrutscht. Ferner entfällt die Notwendigkeit für spezielle Aufsteckmodule für das Hörgerät. Auch ist es damit möglich, die Programmierbuchse zu entfernen. Hierdurch ergibt sich eine kleinere Bauweise der Hörgeräte. Ferner ist die analoge Audioübertragung Prinzipiell auch ohne einen Audioschuh, direkt in das Hörgerät möglich.

In einer vorteilhaften Ausführungsform der Erfindung werden Audio- und Steuerdaten in verschiedenen Datenpaketen zum Hörgerät übertragen. Hierdurch ist es möglich Steuerdaten gezielt nur dann zu übertragen, wenn die aktuelle Übertragungskapazität dies zulässt. Solange die volle Bandbreite der Funkverbindung für die Audiodatenübertragung benötigt wird, können Steuerdaten auch zurückgehalten werden, bis ausreichend Übertragungskapazität zur Verfügung steht.

Eine besonders vorteilhafte Ausführungsform der Erfindung sieht vor, dass die Audiodaten und die Steuerdaten in gemeinsamen Datenpaketen zum Hörgerät übertragen werden, wobei jedes Datenpaket einen Nutzdatenblock und einen dem Nutzdatenblock vorangestellten Paketkopf aufweist. Während die Audiodaten jeweils im Nutzdatenblock eines Datenpakets übertragen werden, erfolgt die Übertragung der Steuerdaten jeweils im Paketkopf des Datenpakets. Da in der Praxis nur ein relativ geringes Steuerdatenvolumen im Vergleich zu anfallenden Audiodatenmenge übertragen werden muss, hat diese Übertragungsart den Vorteil, dass nahezu die gesamte Bandbreite der Funkverbindung für die Audiodatenübertragung zur Verfügung steht.

Ferner sieht eine weitere Ausführungsform der Erfindung vor, dass die Übertragung der Daten mittels einer induktiven Kurzstreckenfunkverbindung erfolgt. Auf kurze Distanzen lassen sich mithilfe dieser drahtlosen Verbindung gegebenenfalls mit einer im Vergleich zum Normalbetrieb erhöhten Datenrate auch Audiodaten mit einer ausreichend hohen Qualität übertragen. Besonders vorteilhaft ist der relativ geringe Energieverbrauch dieser Funkverbindung. Ein geeignetes, verlustbehaftetes, digitales Kompressionsverfahren kann dabei helfen, die Datenrate bei überzeugender Qualität klein zu halten.

Wie eine weitere vorteilhafte Ausführungsform der Erfindung vorsieht, nutzt die zur Übertragung der Daten verwendete digitale Funkverbindung Frequenzen im HF-Bereich. Hierdurch kann eine ausreichend hohe Audioqualität sichergestellt werden.

Eine weitere vorteilhafte Ausführungsform der Erfindung sieht ein externes Steuergerät zum Steuern eines Hörgeräts vor, das eine Sendeeinrichtung aufweist, um Steuerdaten und Audiodaten zu einer Empfangseinrichtung des Hörgeräts zu übertragen. Die Sendeeinrichtung ist dabei ausgebildet, um die Steuerdaten und die Audiodaten gemeinsam über eine digitale Funkverbindung zu der Empfangseinrichtung des Hörgeräts zu übertragen. Die gemeinsame Übertragung der Daten erlaubt den vollständigen Verzicht auf eine Kabelverbindung zum Hörgerät. Dadurch kann die Bewegungsfreiheit des Hörgeräteträgers erhöht werden.

Ferner sieht eine Ausführungsform der Erfindung ein Steuergerät vor, bei dem eine Schnittstelle vorgesehen ist, um das Steuergerät drahtlos oder mittels eines Kabels mit einer Datenverarbeitungsanlage zu verbinden. Durch die Verwendung eines externen Anpassrechners können auch komplexere Audiosignale erzeugt und verarbeitet werden, die das Steuergerät wegen seiner typischerweise geringen Rechenleistung nicht verarbeiten kann.

Eine weitere Ausführungsform der Erfindung sieht vor, dass das Steuergerät eine interne Energieversorgungseinrichtung in Form einer Batterie oder eines Akkus aufweist. Hierdurch kann das Steuergerät vollständig kabellos betrieben werden.

Ferner sieht eine Ausführungsform der Erfindung vor, dass das Steuergerät einen Tongenerator aufweist. Damit können im Steuergerät gewünschte Audiosignale erzeugt und anschließend als Audiodaten an das Hörgerät gesendet werden. Vorteilhaft dabei ist, dass zwischen dem Anpassrechner und dem Steuergerät keine großen Audiodatenmengen übertragen werden müssen, sondern lediglich die zur Tonerzeugung des Tongenerators notwendigen Befehle.

Schließlich ist in einer vorteilhaften Ausführungsform der Erfindung vorgesehen, dass die Empfangseinrichtung als ein induktiver Empfänger ausgebildet ist, der die Audiodaten und die Steuerdaten über eine magnetische Funkverbindung empfängt. Bei Hörgeräten, die bereits einen induktiven Empfänger für den Empfang von Steuerdaten aufweisen, kann die Erfindung aufbauend auf dem bestehenden System ohne zusätzliche Hardware realisiert werden.

Die Erfindung wird im Folgenden anhand eines Ausführungsbeispiels in Verbindung mit der beigefügten Zeichnung näher erläutert. In der Zeichnung zeigen:
- Fig. 1: ein erfindungsgemäßes Programmiersystem für Hörgeräte mit einem Steuergerät, einer Datenverarbeitungsanlage und einem mit dem Steuergerät drahtlos verbundenen programmierbarem Hörgerät;
- Fig. 2: ein Steuergerät und ein programmierbares Hörgerät gemäß der Erfindung jeweils mit Einrichtungen zur drahtlosen Übertragung von Steuer- und Audiodaten.
In Figur 1 ist rein schematisch, ohne irgendwelche maßstäblichen Verhältnisse ein Steuersystem für Hörgeräte gezeigt, das zum drahtlosen Programmieren eines Hörgeräts verwendet werden kann. Dieses System umfasst ein programmierbares Hörgerät 10, ein Steuergerät 20 sowie einen externen Anpassrechner 40. Der als eine Datenverarbeitungsanlage ausgebildete Anpassrechner 40 wird dann benötigt, wenn die Programmierung eines digitalen Hörgeräts sehr viel Rechenleistung erfordert und das Steuergerät 20 diese Rechenleistung nicht zur Verfügung stellen kann. In diesem Fall kann das Steuergerät 20 auch lediglich als eine Fernbedienung ausgebildet sein, die die Daten des Anpassrechners 40 an das Hörgerät drahtlos weiterleitet. Dabei können Audiodaten bereits im Anpassrechner digitalisiert und fertig kodiert vorliegen. Die Fernbedienung 10 überträgt sie dann vorzugsweise ohne eine eigene Verarbeitung an das Hörgerät 10. Lediglich die Kanalkodierung für die Datenpakete muss dann bereitgestellt werden. Erst im Hörgerät 10 werden die Audiodaten dann wieder decodiert und als Audiosignale über den Hörgerätelautsprecher 132 ausgegeben. Ferner können Audiosignale einer externen Audioquelle 41 über eine entsprechende Schnittstelle in den Anpassrechner 40 oder in das Steuergerät 20 eingekoppelt werden.

Auch das lediglich als Fernbedienung ausgebildetes Steuergerät 20 kann Einrichtungen aufweisen, um bestimmte Einstellungen, wie z.B. die Lautstärke des Hörgeräts, zu steuern. Je nach Anwendung ist es auch möglich, ein Steuergerät 20 vorzusehen, das ausreichend Rechenleistung aufweist, so dass Audiosignale im Steuergerät 20 verarbeitet bzw. umkodiert werden können.

Der im vorliegenden Beispiel zur Einspeisung von Audiodaten verwendete Anpassrechner 40 verfügt vorzugsweise über eine Einrichtung zur Eingabe von Befehlen oder Daten sowie eine Anzeigeeinrichtung zur Darstellung von Informationen. Der Anpassrechner 40 dient dazu, die für die Programmierung des Hörgeräts 10 notwendigen Parameter zur Verfügung zu stellen.

Hierzu ist der Anpassrechner 40 über eine spezielle Verbindung 50 mit dem Steuergerät 20 verbunden. Je nach Anwendung kommt als Verbindung 50 eine drahtlose oder eine kabelgebundene bidirektionale Verbindung infrage. Dies ist in der Figur 1 durch einen gestrichelt bzw. einen durchgehend gezeichneten Pfeil angedeutet.

Gemäß der Erfindung ist das Steuergerät 20 ferner über eine separate drahtlose Verbindung 30 mit dem Hörgerät 10 verbunden. Wie in der Figur 2 gezeigt ist, weist sowohl das Hörgerät 10 als auch das Steuergerät 20 hierzu entsprechende Sende-/Empfangseinrichtungen 21,11 sowie entsprechende Antennen 111, 211 auf. Ferner kann das Hörgerät 10 lediglich eine Empfangseinrichtung 11 und das Steuergerät 20 lediglich eine Sendeeinrichtung 21 aufweisen, sofern nur eine unidirektionale Datenübertragung vorgesehen ist. Vorzugsweise ist die drahtlose Verbindung 30 als eine digitale Kurzstreckenfunkverbindung ausgebildet. Aufgrund der relativ kurzen Distanz, die dabei überwunden werden soll, eignet sich hier insbesondere eine induktive oder magnetische Funkverbindung. Hierbei findet die Signalübertragung nur mittels des magnetischen Feldes statt. Im Vergleich zu einer elektromagnetischen Funkverbindung zeichnet sich dieses Funkverfahren als deutlich energieeffizienter für den Empfänger aus. Dies ist besonders vorteilhaft, wenn dem Hörgerät 10 während der Programmierung als Energiequelle nur eine interne Batterie zu Verfügung steht. Da neben den Steuerdaten erfindungsgemäß auch Audiodaten drahtlos übertragen werden sollen, muss die Funkverbindung 30 eine ausreichend hohe Bandbreite aufweisen. Um Audiosignale in ausreichend guter Qualität zu übertragen, ist in der Regel eine Datenrate von mindestens 50 bis 100 kBit/s notwendig. Für eine rein induktive Datenübertragung sollten daher Trägerfrequenzen im Bereich von mehreren Megahertz verwendet werden. Vorzugweise liegt die Trägerfrequenz für die induktive Datenübertragung im HF-Bereich, insbesondere im Bereich von 3 bis 5 MHz.

Das Steuergerät 20 kann die relativ lange Distanz zum Anpassrechner 40 ebenfalls mittels einer geeigneten drahtlosen Verbindung 50 überbrücken. Wie in der Figur 2 gezeigt ist, weist das Steuergerät 20 hierzu eine weitere Sende-/Empfangseinrichtung 23 auf. Werden die Daten vom Anpassrechner 40 zum Steuergerät 20 drahtlos gesendet, kommen sie für den entsprechen Funkstandard kodiert im Steuergerät 20 an. Sofern das Kurzstreckenfunkverfahren zum Hörgerät 10 eine andere Kodierung erfordert, müssen die Daten auf den entsprechenden Funkstandard der Kurzstreckenfunkverbindung 30 umkodiert werden. Dies erfolgt vorzugsweise in einer Steuereinheit 22 des Steuergeräts 20.

Zum Programmieren des Hörgeräts 10 werden im vorliegenden Beispiel Steuerdaten vom Anpassrechner 40 über die Datenverbindung 50 an das Steuergerät 20 gesendet. Diese Steuerdaten enthalten in der Regel spezielle Steuerbefehle bzw. Parameter für die Steuerung 12 des Hörgeräts 10. Falls notwendig, muss das Steuergerät 20 die Steuerdaten umsetzen, bevor es sie über die digitale Funkverbindung 30 an das Hörgerät 10 weiterleitet. Steuerdaten können auch manuell über eine Eingabenvorrichtung 42, wie zum Beispiel eine Tastatur des Anpassrechners 40 eingegeben werden.

Bei der Optimierung der Übertragungscharakteristik des Hörgeräts 10 werden dem Hörgeräteträger verschiedene Audiobeispiele vorgespielt. Hierzu können z.B. im Anpassrechner 40 bereits gespeicherte oder in den Anpassrechner 40 von einer externen Audioquelle 41 eingespielte Audiodaten über die Funkverbindung 50 an das Steuergerät 20 gesendet werden. Auch die Audiodaten müssen, falls notwendig, im Steuergerät 20 umgesetzt werden, bevor sie über die digitale Funkverbindung 30 an das Hörgerät 10 übertragen werden.

Ferner ist es auch möglich, Audiosignale erst im Steuergerät 20 zu erzeugen. Hierzu weist das Steuergerät 20 vorzugsweise einen Tongenerator auf. In diesem Fall liefert der Anpassrechner 40 über die Datenverbindung 50 die zur Tonerzeugung notwendigen Steuerbefehle für den Tongenerator des Steuergeräts 20. Die Audiosignale müssen dann im Steuergerät 20 nur noch kodiert und für die drahtlose Übertragung an das Hörgerät 10 vorbereitet werden.

Für eine Blockweise Datenübertragung werden die Audio- und die Steuerdaten typischerweise in Datenpakete verpackt. Die Länge dieser Datenpakete kann variabel ausfallen. In der Regel dürfen sie jedoch eine feste Obergrenze nicht überschreiten. Ist bei einer gestörten Übertragung mit relativ vielen Fehlern zu rechnen, wird diese Obergrenze relativ klein gewählt, um nicht unnötig große Datenmenge wiederholen zu müssen.

Bei der Umsetzung in Datenpakete werden die Daten in Rahmen (Frame) verpackt, d.h. mit einem Paketkopf (Header) am Anfang des Frames und in der Regel auch mit einem Trailer am Ende des Frames versehen. Der Headerblock enthält neben Adressinformationen (Adressbits) in der Regel noch weitere Bits, insbesondere Markierungsbits (Flag) und sogenannte Controlbits. Anhand des Flags kann der Empfänger die Position des Frames im Bitstrom erkennen. Die Controlbits dienen hingegen der Übertragungssteuerung. Darüber hinaus kann der Headerblock noch weitere Bits enthalten. Im Vergleich zum Nutzdatenblock, der die eigentlichen Daten enthält, weist der Paketkopf eines typischen Datenpakets in der Regel deutlich weniger Bits auf. Bei dem Bluetooth-Übertragungsverfahren sind dies z.B. 54 Bits. Hingegen weist ein zugehöriger Nutzdatenblock des Bluetooth-Übertragungsverfahrens typischerweise bis zu 2745 Bits auf.

Trotz der relativ geringen Anzahl von Bits können im Headerblock eines Frames auch einige Bytes an Informationen übertragen werden. Vorzugsweise sollen diese Informationen Programmierdaten für das jeweilige Hörgerät 10 enthalten. Die Programmierdaten können dabei mittels entsprechender Kodierung vor Fehlübertragungen geschützt werden. Ferner kann z.B. durch Mehrfachübertragung sichergestellt werden, dass keine Daten verloren gehen. Im Nutzdatenblock, also den eigentlichen Datenbereichen außerhalb der Header, werden hingegen vorzugsweise Audiodaten übertragen. Da die Header-Daten zusätzlich zu den Audiodaten in der gleichen Zeitspanne übertragen werden, muss die Übertragungsrate etwas höher sein als die eigentliche Audiodatenrate.

Bei der gemeinsamen Übertragung von Programmierdaten im Headerblock und Audiodaten im Nutzdatenblock entstehen im Audioempfangszweig Übertragungslücken. Diese können im Audioempfangszweig mittels Pufferspeicher wieder ausgeglichen werden, so dass hieraus kein oder nur eine relativ geringe Signalverzögerung resultiert. Beim Empfang der Datenblöcke im Hörgerät 10 werden die Header von den Audiodaten getrennt und unabhängig weiterverarbeitet.

Da mit dem beschriebenen Verfahren eine gleichzeitige Übertragung von Audiodaten und Programmierdaten in einem einzigen Funkkanal realisiert werden kann, ist es möglich, ein Hörgerät 10 bei entsprechender Kodierung der Daten und Verwendung von Headerinformationen parallel zur Audioübertragung zu programmieren. Dabei ist lediglich die Programmierdatenrate durch die gleichzeitige Audioübertragung reduziert. Da im Sendefall ein Auslesen der Daten bei Halbduplex-Systemen nicht möglich ist ohne den Sendevorgang und damit die Audioübertragung zu unterbrechen, können die Programmierdaten mittels geeigneter Fehlerkorrekturverfahren ausreichend sicher geschützt werden.

Grundsätzlich lässt sich auf diese Weise auch ein Rückkanal realisieren. Dies kann zum Beispiel mittels eines Zeitmultiplexverfahrens erfolgen. Dazu werden kleine Datenpakete vorzugsweise zwischen den einzelnen Frames an das Steuergerät 20 zurückgesendet. Die Übertragung der kleinen Datenpakete erfolgt dabei auf dem gleichen Funkkanal und auf der gleichen Trägerwelle, wie die Übertragung der Audio- und Programmierdaten. Allerdings sinkt durch die Verwendung des Zeitmultiplexverfahrens die Nutzdatenrate noch weiter. Um in einem solchen Fall eine störungs- und unterbrechungsfreie Audioübertragung sicherzustellen, ist eine ausreichend große Reserve notwendig. Das verwendete Datenübertragungsverfahren muss daher eine ausreichend hohe Datenrate aufweisen.

## Patentansprüche

1. Verfahren zum Steuern eines Hörgeräts (10), wobei Steuerdaten von einem Steuergerät (20) zum Hörgerät (10) übertragen werden, um eine Übertragungscharakteristik des Hörgeräts (10) einzustellen, und
wobei Audiodaten vom Steuergerät (20) zum Hörgerät (10) übertragen werden, um die aktuelle Übertragungscharakteristik des Hörgeräts (10) zu testen,
**dadurch gekennzeichnet,**
**dass** die Audiodaten und die Steuerdaten als Datenpakete gemeinsam über eine digitale Funkverbindung (30) vom Steuergerät (20) zum Hörgerät (10) übertragen werden.

2. Verfahren nach Anspruch 1,
**dadurch gekennzeichnet,**
**dass** die Audiodaten und die Steuerdaten in verschiedenen Datenpaketen zum Hörgerät (10) übertragen werden.

3. Verfahren nach Anspruch 1,
**dadurch gekennzeichnet,**
**dass** die Audiodaten und die Steuerdaten in gemeinsamen Datenpaketen zum Hörgerät (10) übertragen werden,
wobei die Datenpakete jeweils einen Nutzdatenblock und einen dem Nutzdatenblock vorangestellten Paketkopf aufweisen, und
wobei im Nutzdatenblock eines Datenpakets Audiodaten und im Paketkopf des Datenpakets Steuerdaten übertragen werden.

4. Verfahren nach einem der vorhergehenden Ansprüche,
**dadurch gekennzeichnet,**
**dass** zur Übertragung der Daten eine induktive Kurzstreckenfunkverbindung verwendet wird.

5. Verfahren nach einem der vorhergehenden Ansprüche,
**dadurch gekennzeichnet,**
**dass** die zur Übertragung der Daten verwendete digitale Funkverbindung Frequenzen im HF-Bereich nutzt.

6. Verfahren nach einem der vorhergehenden Ansprüche,
**dadurch gekennzeichnet,**
**dass** die Daten im Rahmen einer Hörgeräteprogrammierung übertragen werden, wobei die Steuerdaten zum Programmieren einer Steuereinrichtung (12) des Hörgeräts (10) dienen, die die Übertragungscharakteristik des Hörgeräts (10) steuert.

7. Steuergerät (20) zum Steuern eines Hörgeräts (10),
mit einer Sendeeinrichtung (21), um Steuerdaten zu einer Empfangseinrichtung (11) des Hörgeräts (10) zu übertragen,
wobei das Steuergerät (20) ausgebildet ist, um Audiodaten zum Hörgerät (10) zu übertragen,
**dadurch gekennzeichnet,**
**dass** die Sendeeinrichtung (21) ausgebildet ist, um die Steuerdaten und die Audiodaten gemeinsam über eine digitale Funkverbindung zu der Empfangseinrichtung (11) des Hörgeräts (10) zu übertragen.

8. Steuergerät (20) nach Anspruch 7,
**dadurch gekennzeichnet,**
**dass** das Steuergerät (20) ausgebildet ist, die Steuerdaten und die Audiodaten in verschiedenen Datenpaketen zum Hörgerät (10) zu übertragen.

9. Steuergerät (20) nach Anspruch 7,
**dadurch gekennzeichnet,**
**dass** das Steuergerät (20) ausgebildet ist, die Steuerdaten und die Audiodaten in gemeinsamen Datenpaketen zum Hörgerät (10) zu übertragen,
wobei die Datenpakete jeweils einen Nutzdatenblock und einen dem Nutzdatenblock vorangestellten Paketkopf aufweisen, und
wobei im Paketkopf eines Datenpakets Steuerdaten und im Nutzdatenblock dieses Datenpakets Audiodaten übertragen werden.

10. Steuergerät (20) nach einem der Ansprüche 7 bis 9,
**dadurch gekennzeichnet,**
**dass** die Sendeeinrichtung (21) als ein induktiver Sender ausgebildet ist, der die Steuerdaten und die Audiodaten mittels einer magnetischen Funkverbindung zum Hörgerät (10) überträgt.

11. Steuergerät (20) nach Anspruch 10,
**dadurch gekennzeichnet,**
**dass** eine Schnittstelle (23) vorgesehen ist, um das Steuergerät (20) drahtlos oder mittels eines Kabels mit einer Datenverarbeitungsanlage (40) zu verbinden.

12. Steuergerät nach Anspruch 11,
**dadurch gekennzeichnet,**
**dass** eine interne Energieversorgungseinrichtung in Form einer Batterie oder eines Akkus vorgesehen ist.

13. Steuergerät nach einem der Ansprüche 7 bis 12,
**dadurch gekennzeichnet,**
**dass** ein Tongenerator vorgesehen ist, um im Steuergerät (20) Audiosignale zu erzeugen, die dann als Audiodaten an das Hörgerät (10) gesendet werden.

14. Hörgerät (10) mit einer Signalverarbeitungseinrichtung (13), um von einem internen Mirkofon (131) empfangene Audiosignale zu verarbeiten und anschließend über einen Ausgangswandler (132) auszugeben,
mit einer Steuereinrichtung (12) zur Steuerung der Signalverarbeitungseinrichtung (13), und
mit einer Empfangseinrichtung (11), um Steuerdaten von einem externen Steuergerät (20) drahtlos zu empfangen,
wobei das Hörgerät (10) ausgebildet ist, um Audiodaten zu empfangen,
**dadurch gekennzeichnet,**
**dass** die Empfangseinrichtung (11) ausgebildet ist, Audiodaten und Steuerdaten zu empfangen, die gemeinsam über eine digitale Funkverbindung übertragen werden.

15. Hörgerät (10) nach Anspruch 14,
**dadurch gekennzeichnet,**
**dass** die Empfangseinrichtung (11) ausgebildet ist, um Steuerdaten und Audiodaten zu empfangen, die in verschiedenen Datenpaketen der digitalen Funkverbindung gesendet werden.

16. Hörgerät (10) nach Anspruch 14,
**dadurch gekennzeichnet,**
**dass** die Empfangseinrichtung (11) ausgebildet ist, um Steuerdaten und Audiodaten zu empfangen, die gemeinsamen in Datenpaketen gesendet werden, wobei die Datenpakete jeweils einen Nutzdatenblock und einen dem Nutzdatenblock vorangestellten Paketkopf aufweisen, und
wobei im Nutzdatenblock eines Datenpakets Audiodaten und im Paketkopf des Datenpakets Steuerdaten übertragen werden.

17. Hörgerät (10) nach einem der Ansprüche 14 bis 16,
**dadurch gekennzeichnet,**
**dass** die Empfangseinrichtung (11) als ein induktiver Empfänger ausgebildet ist, der die Audiodaten und die Steuerdaten über eine magnetische Funkverbindung empfängt.
